# FASCICULE DE BREVET EUROPEEN

(11) **EP 1 039 013 B1**
(45) Date de publication et mention de la délivrance du brevet: **01.09.2004**
(21) Numéro de dépôt: 00400613.6
(22) Date de dépôt: 07.03.2000
(51) Int. Cl.: D06F 39/12, A47L 15/42, F16B 5/07

(54) **Emboîtement d'un support dans une ouverture, notamment support d'électrovanne pour lave-vaisselle**
Steckverbindung eines Trägers in einer Öffnung , insbesondere eines Elektroventilträgers einer Geschirrspülmaschine
Interlocking of a support in an opening , in particular of a solenoid valve support of a dishwasher

(30) Priorité: 19.03.1999 FR 9903465
(43) Date de publication de la demande: 27.09.2000
(73) Titulaire: Brandt Industries, 92500 Rueil Malmaison (FR)
(72) Inventeur: Bretaud, Jacques, Thomson-CSF Propriété Intelle., 94117 Arcueil Cédex (FR)
(74) Mandataire: Santarelli

(56) Documents cités:
- DE-A- 19 548 477
- DE-U- 8 529 264
- FR-A- 2 072 994
- GB-A- 2 022 621
- US-A- 3 637 086
- US-A- 5 185 971
- US-A- 5 372 344

## Description

L'invention concerne le domaine des supports de composant à positionner au niveau de l'ouverture d'une structure. Ceci concerne notamment et préférentiellement le cas des lave-vaisselle comprenant dans leur soubassement une ouverture dans laquelle doit être placée une électrovanne par l'intermédiaire d'un support d'électrovanne.

Un premier art antérieur propose un support en forme de plaque vissé sur l'ouverture d'un côté de l'ouverture, par exemple une fixation directe d'une électrovanne sur le soubassement d'un lave-vaisselle. Un inconvénient de cet art antérieur est que le support n'est démontable de l'ouverture que par le côté par lequel il a été monté, c'est-à-dire par exemple par l'intérieur d'un lave-vaisselle nécessitant alors l'ouverture de la carosserie du lave-vaisselle.

Un deuxième art antérieur propose un support en forme de plaque clipsé sur l'ouverture d'un côté de l'ouverture. Un inconvénient de cet art antérieur est que le support n'est démontable de l'ouverture que par le côté par lequel il a été monté.

Ce type de montage par fixation sur une paroi d'une machine est notamment décrit dans les documents DE-A-195 48 477 et DE-U-85 29 264.

L'invention propose un ensemble constitué d'un support et d'une ouverture permettant un accès des deux côtés de l'ouverture, que ce soit pour le montage ou pour le démontage du support sur l'ouverture. Par exemple, le montage et le démontage du support dans l'ouverture peuvent être effectués par l'intérieur comme par l'extérieur d'un appareil comprenant l'ouverture. L'invention propose également un procédé de montage permettant le montage des deux côtés de l'ouverture, ainsi qu'un support.

Selon l'invention, il est prévu un ensemble constitué d'une part d'une structure comprenant une ouverture comportant des zones permettant le positionnement d'un support de composant au niveau de l'ouverture, et d'autre part d'un support comportant une partie intermédiaire qui est destinée à porter un composant et qui relie des extrémités permettant le positionnement du support au niveau de l'ouverture, caractérisé en ce qu'au moins deux zones opposées ont chacune une forme d'emboîtement du type mâle ou femelle, et au moins deux extrémités opposées ont chacune une forme d'emboîtement du type mâle ou femelle, les deux extrémités correspondant respectivement aux deux zones, et en ce qu'une course d'emboîtement étant la profondeur maximale d'interpénétration d'une extrémité et de la zone correspondante, une grande course d'emboîtement est associée à l'une des extrémités et à la zone correspondante, la grande course d'emboîtement étant suffisamment grande pour que la taille du support diminuée de la grande course d'emboîtement soit inférieure à la taille de l'ouverture, et une petite course d'emboîtement est associée à l'autre extrémité et à la zone correspondante, la petite course d'emboîtement étant suffisamment petite pour que la taille du support diminuée de la petite course d'emboîtement soit supérieure à la taille de l'ouverture.

Selon l'invention, il est aussi prévu un procédé de montage d'un support sur une structure, la structure comprenant une ouverture comportant des zones permettant le positionnement d'un support de composant au niveau de l'ouverture, le support comportant une partie intermédiaire qui est destinée à porter un composant et qui relie des extrémités permettant le positionnement du support au niveau de l'ouverture, caractérisé en ce qu'au moins deux zones opposées ont chacune une forme d'emboîtement du type mâle ou femelle, et au moins deux extrémités opposées ont chacune une forme d'emboîtement du type mâle ou femelle, les deux extrémités correspondant respectivement aux deux zones, et en ce qu'une course d'emboîtement étant la profondeur maximale d'interpénétration d'une extrémité et de la zone correspondante, le procédé comporte la séquence d'étapes suivantes :
1) inclinaison du support par rapport au plan de l'ouverture ;
2) premier emboîtement d'une des deux extrémités du support dans la zone correspondante de l'ouverture, l'extrémité et la zone correspondante étant associées à une grande course emboîtement ;
3) redressement du support dans le plan de l'ouverture ;
4) deuxième emboîtement de l'autre extrémité du support dans la zone correspondante de l'ouverture, l'extrémité et la zone correspondante étant associées à une petite course emboîtement ;
   la grande course d'emboîtement étant suffisamment grande pour que la taille du support diminue de la grande course d'emboîtement soit inférieure à la taille de l'ouverture, pour rendre possible le deuxième emboîtement;
   la petite course d'emboîtement étant suffisamment petite pour que la taille du support diminue de la petite course d'emboîtement soit supérieure à la taille de l'ouverture pour que le premier emboîtement reste au moins partiellement maintenu après le deuxième emboîtement.

Selon l'invention, il est également prévu un support tel que décrit à la revendication 18.

L'invention sera mieux comprise et d'autres particularités et avantages apparaîtront à l'aide de la description ci-après et des dessins joints, donnés à titre d'exemples, où :
- la figure 1 représente schématiquement en coupe et de profil un type de support selon l'invention ;
- la figure 2 représente schématiquement en coupe et de profil un type d'ouverture selon l'invention ;
- les figures 3 à 4 représentent schématiquement en coupe et de profil dans différentes positions un ensemble constitué d'un support et d'une structure selon l'invention ;
- les figures 5 à 9 représentent schématiquement les étapes d'un procédé de montage selon l'invention ;
- la figure 10 représente une vue en perspective isométrique d'un mode préférentiel de réalisation d'un support selon l'invention ;
- la figure 11 représente une vue en coupe et de face d'un autre mode de réalisation d'un support selon l'invention.

La figure 1 représente schématiquement en coupe et de profil un exemple de support 1 selon l'invention. Le support 1 comporte une partie intermédiaire 3 destinée à porter un composant qui sera assemblé avec le support 1 au niveau d'un logement 4. Le support 1 comporte deux extrémités 5 et 6 reliées entre elles par la partie intermédiaire 3. Ces deux extrémités 5 et 6 vont permettre le positionnement du support 1 au niveau de l'ouverture d'une structure représentée sur la figure 2. Les extrémités 5 et 6 sont appelées extrémités opposées. Le support 1 peut comporter d'autres extrémités supplémentaires concourant à positionner le support 1 au niveau d'une ouverture. Les extrémités opposées 5 et 6 sont chacune en forme d'emboîtement du type mâle ou femelle. L'exemple du support 1 de la figure 1 présente deux extrémités opposées 5 et 6 en forme d'emboîtement du type femelle. Mais le support 1 peut aussi présenter une extrémité en forme d'emboîtement du type mâle et l'autre extrémité en forme d'emboîtement du type femelle, ou bien les deux extrémités en forme d'emboîtement du type mâle auquel cas ce sont les deux zones 7 et 8 représentées sur la figure 2 qui seraient du type femelle et les profondeurs de ces deux zones 7 et 8 pourraient être substantiellement différentes. Les deux extrémités opposées 5 et 6 présentent respectivement des profondeurs p1 et p2 différentes. La taille du support 1 est représentée par une longueur L. La longueur L est la distance qu'il y a du bout, côté périphérie du support, d'une extrémité au bout, côté périphérie du support, de l'autre extrémité. Sur l'exemple de support 1 représenté sur la figure 1, le plan moyen du support 1 est le plan perpendiculaire au plan de la figure 1 et contenant la partie intermédiaire 3.

La figure 2 représente schématiquement en coupe et de profil un type d'ouverture 2 appartenant à une structure selon l'invention. Les pointillés signifient que l'ouverture 2 est rattachée à une structure non représentée sur la figure 2. L'ouverture 2 de taille h comporte par exemple dans sa partie centrale un trou 9. Si le trou est par exemple de forme circulaire, h sera le diamètre du trou. L'ouverture peut aussi comporter plusieurs autres trous. L'ouverture 2 comporte des zones 7 et 8 permettant le positionnement d'un support 1 au niveau du trou 9 de l'ouverture 2. Le trou 9 se trouve entre les deux zones 7 et 8 qui sont appelées zones opposées. La taille h est la distance qu'il y a du bout, côté centre de l'ouverture, d'une zone au bout, côté centre de l'ouverture, de l'autre zone.

Les figure 3 à 4 représentent schématiquement dans différentes positions un ensemble constitué d'un support 1 et d'une structure comprenant une ouverture 2 selon l'invention. Sur les figures 3 et 4, le support 1 est emboîté, au moins partiellement, dans l'ouverture 2.

Dans la première position sur la figure 3, est représentée l'interpénétration de l'extrémité 5 du type femelle, c'est-à-dire en forme d'emboîtement du type femelle, et de la zone 7 correspondante du type mâle. L'emboîtement a une direction D1. La profondeur maximale de cette interpénétration est appelée course d'emboîtement. La grande course d'emboîtement gce est suffisamment grande pour que la taille L du support diminuée de la grande course d'emboîtement gce soit inférieure à la taille h de l'ouverture. Ainsi, l'extrémité 5 peut être emboîtée dans la zone 7 correspondante tout en permettant à l'extrémité 6 de se retrouver en correspondance avec la zone 8 correspondante, l'extrémité 6 et la zone 8 correspondante étant séparées d'une distance d1 valant d1=h+gce-L.

Dans la deuxième position sur la figure 4, est représentée l'interpénétration de l'extrémité 6 du type femelle, c'est-à-dire en forme d'emboîtement du type femelle, et de la zone 8 correspondante du type mâle. L'emboîtement a une direction D2. La petite course d'emboîtement pce est suffisamment petite pour que la taille du support L diminuée de la petite course d'emboîtement pce soit supérieure à la taille h de l'ouverture. Ainsi, l'extrémité 6 peut être emboîtée dans la zone 8 correspondante tout en permettant à l'extrémité 5 de rester emboîtée, au moins partiellement, dans la zone 7 correspondante, l'extrémité 5 et la zone 7 correspondante restant emboîtées sur une distance d2 valant d2=L-h-pce.

De préférence, l'extrémité 5 et la zone 7 correspondante auxquelles est associée la grande course d'emboîtement présentent un espace de débattement e en position emboîtée pour faciliter, surtout si le support 1 est substantiellement rigide, les mouvements relatifs entre le support 1 et l'ouverture 2, mouvements entraînés par l'emboîtement de l'extrémité 5 et de la zone 7 correspondante d'une part et par l'emboîtement de l'extrémité 6 et de la zone 8 correspondante d'autre part. Préférentiellement, pour un emboîtement encore plus stable du support 1 dans l'ouverture 2, l'extrémité 6 et la zone 8 correspondante auxquelles est associée la petite course emboîtement, ne présentent pas d'espace de débattement en position emboîtée, ils s'emboîtent « au plus juste ».

Les figures 5 à 9 représentent schématiquement les étapes d'un procédé de montage selon l'invention. Ce procédé de montage se décompose en une séquence de plusieurs étapes, chaque figure représentant une étape. Les plans moyens du support 1 et de l'ouverture 2 sont perpendiculaires au plan des figures 5 à 9.

La figure 5 représente la première étape du procédé de montage. Cette étape consiste à incliner le support 1 par rapport au plan de l'ouverture. Aux extrémités 5 et 6 du support 1 sont respectivement associées une grande et une petite course emboîtement. Le support 1 porte de préférence un composant 30. Le composant 30 est par exemple une électrovanne 30 à laquelle peut être relié un ou plusieurs tuyaux 31 représentés en traits pointillés. Supposons que le plan de l'ouverture soit à la verticale sur la figure 5 et perpendiculaire au plan de la figure 5, le composant 30 doit être incliné dans le sens des flèches.

La figure 6 représente la deuxième étape du procédé de montage. Cette étape consiste à réaliser un premier emboîtement de l'extrémité 5 du support 1 dans la zone 7 correspondante de l'ouverture 2. L'ouverture 2 appartient à une structure 40. La structure 40 est par exemple le soubassement d'un lave-vaisselle. Le support 1 est introduit dans l'ouverture 2 dans le sens de la flèche. Dans la première étape, le support 1 avait été incliné suffisamment pour permettre la réalisation de ce premier emboîtement.

La figure 7 représente la troisième étape du procédé de montage. Cette étape consiste à redresser le support 1 dans le plan de l'ouverture 2. Le support 1 pivote dans le sens de la flèche pour que l'extrémité 6 soit placée en correspondance avec la zone 8 correspondante. Pour permettre le redressement du support 1 de manière à ce que l'extrémité 6 soit placée en correspondance avec la zone 8 avant de pouvoir procéder à l'emboîtement de l'extrémité 6 dans la zone 8 correspondante, il faut d'une part que la taille du support 1 ne soit pas trop grande et d'autre part que la grande course d'emboîtement ne soit pas trop petite. L'extrémité 5 et la zone 6 correspondante présentent préférentiellement un débattement e pour permettre le redressement du support 1, surtout dans le cas où le support 1 est substantiellement rigide.

La figure 8 représente la quatrième étape du procédé de montage. Cette étape consiste à réaliser un deuxième emboîtement de l'extrémité 6 dans la zone 8 correspondante. Le support 1 est emboîté au niveau de son extrémité 6 dans la zone 8 correspondante de l'ouverture 2 en suivant le mouvement de la flèche. Pour que l'ensemble constitué par le support 1 et l'ouverture 2 présente une meilleure stabilité, l'extrémité 6 et la zone 8 correspondante ne présentent pas d'espace de débattement en position emboîtée. Le support 1 et l'ouverture 2 sont ainsi mieux bloqués l'un par rapport à l'autre au niveau de l'extrémité 6 et la zone 8 correspondante.

D'une part la taille du support 1 est suffisamment petite et d'autre part la grande course emboîtement gce est suffisamment grande pour rendre possible ce deuxième emboîtement. Par ailleurs, d'une part la taille du support 1 est suffisamment grande et d'autre part la petite course emboîtement pce est suffisamment petite pour que le premier emboîtement reste au moins partiellement maintenu après la réalisation du deuxième emboîtement. Ainsi dans le cas de la figure 8, l'extrémité 5 reste partiellement en appui contre la zone 7 correspondante.

La figure 9 représente une étape supplémentaire et préférentielle du procédé de montage. Cette étape de blocage consiste à bloquer le support 1 dans l'ouverture 2 lorsque le support 1 est emboîté dans l'ouverture 2. Pour cela un élément de blocage 50 est fixé, par exemple par une vis. Sur la figure 9, l'élément de blocage 50 est une masse de lestage qui empêche à la fois le débattement de l'extrémité 5 dans la zone 7 correspondante et le déboîtement de l'extrémité 6 hors de la zone 8 correspondante. L'élément de blocage 50 empêche le support 1 de ressortir de l'ouverture 2. Cet élément de blocage 50 pourrait aussi être un autre type d'élément de blocage monté latéralement ou verticalement. Le support 1 peut également rester bloquer par d'autres moyens, par exemple par le poids du composant 30 porté par le support 1 le cas échéant. Le support 1 peut ainsi même être rendu immobile comme sur la figure 9 par exemple si l'élément de blocage 50 est en appui sur le support 1. Cette immobilisation complète est particulièrement avantageuse dans le cas d'un support 1 monté sur une ouverture 2 appartenant à un appareil vibrant, par exemple un lave-vaisselle sur lequel est monté un support d'électrovanne.

Concernant l'ensemble constitué d'un support 1 et d'une structure 40 comprenant une ouverture 2, le procédé de montage du support 1 sur l'ouverture 2, le support 1 en tant que tel ou la structure comprenant l'ouverture 2 en tant que telle, d'autres particularités et avantages sont décrits ci-dessous.

Les directions d'emboîtement des deux extrémités 5 et 6 opposées, qui sont les directions d'emboîtement D1 et D2 des deux extrémités 5 et 6 opposées dans les zones 7 et 8 opposées correspondantes, sont préférentiellement sensiblement parallèles au plan moyen du support 1. De même, les directions d'emboîtement des deux zones 7 et 8 opposées, sont préférentiellement sensiblement parallèles au plan moyen de l'ouverture 2. Sur les figures 3 et 4, les directions emboîtement D1 et D2 sont représentées et les plans moyens du support 1 et de l'ouverture 2 sont confondus. Ce parallélisme des directions emboîtement avec les plans moyens du support 1 et de l'ouverture 2 rend l'ensemble plus simple. Le terme sensiblement parallèle signifie que plus le parallélisme est rigoureux, plus le support 1 sera dans l'ouverture 2, et plus l'ensemble obtenu sera simple et peu encombrant.

Lorsque le support 1 portant le composant 30 est emboîté dans l'ouverture 2 de la structure 40, le support 1 bouche de préférence l'ouverture 2. Le support 1 peut ainsi par exemple porter l'électrovanne 30 tout en fermant le soubassement du lave-vaisselle.

La partie intermédiaire 3 du support 1 comporte de préférence un trou 4 débouchant destiné à porter un composant 30. Le composant 30 est alors avantageusement un composant 30 de raccordement dont les parties constituantes sont situées de part et d'autre du support 1. Un exemple en est l'électrovanne 30 qui relie les tuyaux internes au lave-vaisselle aux tuyaux externes d'arrivée ou d'évacuation d'eau.

Le support 1 est préférentiellement substantiellement rigide. Le support 1 ne se déforme donc pas lors du montage dans l'ouverture 2. Le montage se fait par conséquent par la séquence suivante d'étapes, comme décrit plus haut sur les figures 5 à 9 : inclinaison, premier emboîtement, redressement, deuxième emboîtement. L'emboîtement peut alors être réalisé grâce au débattement e, représenté sur les figures 4 et 7.

Le support 1 peut être constitué de demi-pièces dont le plan de jonction traverse la partie intermédiaire 3. Dans la réalisation préférentielle de ce type de support décrite ci-dessous à la figure 10, le support 1 est constitué de demi-pièces dont le plan de jonction traverse la partie intermédiaire 3 et chacune des extrémités 5 et 6. Cependant un support 1 ayant un plan de jonction traversant la partie intermédiaire 3 sans traverser les extrémités 5 et 6, en traversant par exemple la partie intermédiaire 3 et les parties latérales 12, est également possible. Par ailleurs, un exemple de support monobloc est décrit à la figure 11.

L'avantage d'un support 1 monobloc tel que décrit par exemple à la figure 11 est d'être plus simple qu'un support 1 constitué de deux demi-pièces 10 et 11. Un support 1 constitué de deux demi-pièces 10 et 11 a par contre l'avantage de ne pas nécessiter un maintien manuel du composant 30 sur le support 1 lors du montage dans l'ouverture 2 de la structure 40, puisque le composant 30 monté sur le support 1 permet alors au support 1 et à au composant 30 de former un ensemble monobloc.

Les deux extrémités 5 et 6 du support 1 sont du type femelle et les profondeurs p1 et p2 des deux extrémités 5 et 6 sont substantiellement différentes. Un support 1 de ce type est représenté sur la figure 1. Un avantage est que les zones 7 et 8 correspondantes de l'ouverture 2 restent simples car de type mâle. Il est plus facile d'aménager par exemple les formes emboîtement du support 1 d'électrovanne 30 que l'ouverture 2 correspondante dans le soubassement d'un lave-vaisselle.

La structure 40 comprenant l'ouverture 2 appartient généralement à un appareil. L'appareil comporte aussi un composant 30 porté par le support 1, ce composant 30 étant avantageusement un composant de raccordement, comme par exemple une électrovanne de lave-vaisselle.

De préférence, l'extrémité 5 et la zone 7 correspondante auxquelles est associée la grande course d'emboîtement gce sont situées plus haut dans l'appareil que l'extrémité 6 et la zone 8 correspondante auxquelles est associée la petite course d'emboîtement. Ainsi, le poids du composant 30 concourt à maintenir le support 1 en position emboîtée dans l'ouverture 2. Afin d'immobiliser le support 1 dans l'ouverture 2, l'appareil comporte avantageusement un élément de blocage bloquant le support lorsque celui-ci est emboîté dans l'ouverture, comme expliqué ci-dessus. L'élément peut être dans ce cas une masse de lestage venant prendre appui sur le support 1.

La figure 10 représente une vue en perspective isométrique d'un mode préférentiel de réalisation d'un support 1 selon l'invention. Le support 1 est constitué de deux demi-pièces 10 et 11 dont le plan de jonction traverse la partie intermédiaire 3 et chacune des extrémités 5 et 6, chaque demi-pièce ayant une partie de la partie intermédiaire 3, de l'extrémité 5 à laquelle est associée la grande course emboîtement gce, et de l'extrémité 6 à laquelle est associée la petite course emboîtement pce. Les demi-pièces 10 et 11 s'assemblent par exemple par l'intermédiaire de pions 17 correspondant à des alésages 18. Elles peuvent également comporter un clip 15 et la rainure 16 de clip correspondante.

La partie intermédiaire 3 comporte un logement 4 destiné à porter un composant 30, par exemple une électrovanne de lave-vaisselle. De part et d'autre du logement 4, la partie intermédiaire 3 comporte des rainures de blocage supérieure 13 et inférieure 14 destinées à bloquer en rotation les mouvements du composant 30 par rapport au support 1 lorsque le composant 30 est porté par le support 1. La partie intermédiaire 3 est délimitée sur les côtés par des parties latérales 12.

L'extrémité 5 comporte dans sa partie supérieure une rainure 19 de blocage destinée à recevoir un élément de blocage non représenté ici, l'élément 50 sur la figure 9. En complément de la rainure 19 de blocage, afin d'obtenir un calage optimum de l'élément de blocage, l'extrémité 5 comporte aussi une partie 20 dans la demi-pièce 11 et une partie 20 dans la demi-pièce 10, l'une de ces parties au moins comportant un prolongement 21 souple permettant de supprimer les jeux existants entre l'élément de blocage et le support 1 en venant prendre appui contre l'élément de blocage.

Un exemple numérique préférentiel, correspondant à un support 1 représenté sur la figure 10 à une échelle de un en perspective isométrique, donne une profondeur d'environ 13 mm pour l'extrémité 5, une profondeur d'environ 5 mm pour l'extrémité 6, le support 1 ayant une taille de quelques centimètres, cette taille correspondant à la longueur L représentée sur la figure 1. Dans ce cas, la grande course emboîtement gce sera sensiblement de 13 mm et la petite course emboîtement pce sensiblement de 5 mm.

La figure 11 représente une vue en coupe et de face d'un autre mode de réalisation d'un support 1 selon l'invention. Le support 1 comporte une partie intermédiaire 3 et deux extrémités 5 et 6, l'extrémité 6 étant en deux parties. L'extrémité 6 est alors associée à la petite course d'emboîtement pce, ce qui permet à l'ensemble constitué par le support 1 et le composant 30 de boucher l'ouverture 2 de la structure 40 après le montage du support 1 sur la structure 40. La partie intermédiaire comporte un logement 4 destiné à recevoir le composant 30, celui-ci étant maintenu bloqué à la fois par le support 1 et par une partie de la structure 40.

## Revendications

1. Ensemble constitué d'une part d'une structure (40) comprenant une ouverture (2) comportant des zones (7 et 8) permettant le positionnement d'un support (1) de composant (30) au niveau de l'ouverture (2), et d'autre part d'un support (1) comportant une partie intermédiaire (3) qui est destinée à porter un composant (30) et qui relie des extrémités (5 et 6) permettant le positionnement du support (1) au niveau de l'ouverture (2), **caractérisé en ce qu'**au moins deux zones (7 et 8) opposées ont chacune une forme d'emboîtement du type mâle ou femelle, et au moins deux extrémités (5 et 6) opposées ont chacune une forme d'emboîtement du type mâle ou femelle, les deux extrémités (5 et 6) correspondant respectivement aux deux zones (7 et 8), et **en ce qu'**une course d'emboîtement (gce, pce) étant la profondeur maximale d'interpénétration d'une extrémité (5, 6) et de la zone (7, 8) correspondante, une grande course d'emboîtement (gce) est associée à l'une des extrémités (5) et à la zone (7) correspondante, la grande course d'emboîtement (gce) étant suffisamment grande pour que la taille (L) du support (1) diminuée de la grande course d'emboîtement (gce) soit inférieure à la taille (h) de l'ouverture (2), et une petite course d'emboîtement (pce) est associée à l'autre extrémité (6) et à la zone (8) correspondante, la petite course d'emboîtement (pce) étant suffisamment petite pour que la taille (L) du support (1) diminuée de la petite course d'emboîtement (pce) soit supérieure à la taille (h) de l'ouverture (2).

2. Ensemble selon la revendication 1, **caractérisé en ce que** les directions d'emboîtement (D1 et D2) des deux extrémités (5 et 6) opposées dans les zones (7 et 8) opposées correspondantes sont sensiblement parallèles au plan moyen de l'ouverture (2).

3. Ensemble selon la revendications 2, **caractérisé en ce que** le support (1) est constitué de deux demi-pièces (10 et 11) dont le plan de jonction traverse la partie intermédiaire (3) et chacune des extrémités (5, 6).

4. Ensemble selon l'une quelconque des revendications 1 à 3, **caractérisé en ce que** la partie intermédiaire (3) du support (1) comporte un logement (4) débouchant destiné à porter un composant (30).

5. Ensemble selon l'une quelconque des revendications 1 à 4, **caractérisé en ce que** le support (1) est substantiellement rigide.

6. Ensemble selon l'une quelconque des revendications 1 à 5, **caractérisé en ce que** les deux extrémités (5 et 6) du support (1) sont du type femelle et **en ce que** les profondeurs (p1 et p2) des deux extrémités (5 et 6) étant égales respectivement à la grande course d'emboîtement (gce) et à la petite course d'emboîtement (pce).

7. Ensemble selon l'une quelconque des revendications 1 à 6, **caractérisé en ce que** lorsque le support (1) portant le composant (30) est emboîté dans l'ouverture (2) de la structure (40), le support (1) bouche l'ouverture (2).

8. Ensemble selon l'une quelconque des revendications 1 à 7, **caractérisé en ce que** l'extrémité (5) et la zone (7) correspondante auxquelles est associée la grande course d'emboîtement (gce) présentent un espace (e) de débattement en position emboîtée.

9. Ensemble selon l'une quelconque des revendications 1 à 8, **caractérisé en ce que** l'extrémité (6) et la zone (8) correspondante auxquelles est associée la petite course d'emboîtement (pce) ne présentent pas d'espace de débattement en position emboîtée.

10. Appareil comprenant un ensemble selon l'une quelconque des revendications 1 à 9, **caractérisé en ce que** l'appareil comporte aussi un composant (30) porté par le support (1) et **en ce que** le composant (30) est un composant de raccordement.

11. Appareil selon la revendication 10, **caractérisé en ce que** l'extrémité (5) et la zone (7) correspondante auxquelles est associée la grande course d'emboîtement (gce) sont situées plus haut dans l'appareil que l'extrémité (6) et la zone (8) correspondante auxquelles est associée la petite course d'emboîtement (pce).

12. Appareil selon l'une quelconque des revendications 10 à 11, **caractérisé en ce que** l'appareil comporte un élément (50) de blocage bloquant le support (1 ) lorsque celui-ci est emboîté dans l'ouverture (2).

13. Appareil selon la revendication 12, **caractérisé en ce que** l'élément (50) de blocage est une masse (50) de lestage.

14. Appareil selon l'une quelconque des revendications 10 à 13, **caractérisé en ce que** l'appareil est un lave-vaisselle et **en ce que** le composant (30) est une électrovanne.

15. Procédé de montage d'un support (1) sur une structure (40), la structure (40) comprenant une ouverture (2) comportant des zones (7 et 8) permettant le positionnement d'un support (1) de composant (30) au niveau de l'ouverture (2), le support (1) comportant une partie intermédiaire (3) qui est destinée à porter un composant (30) et qui relie des extrémités (5 et 6) permettant le positionnement du support (1) au niveau de l'ouverture (2), **caractérisé en ce qu'**au moins deux zones (7 et 8) opposées ont chacune une forme d'emboîtement du type mâle ou femelle, et au moins deux extrémités (5 et 6) opposées ont chacune une forme d'emboîtement du type mâle ou femelle, les deux extrémités (5 et 6) correspondant respectivement aux deux zones (7 et 8), et **en ce qu'**une course d'emboîtement (gce, pce) étant la profondeur maximale d'interpénétration d'une extrémité (5, 6) et de la zone (7, 8) correspondante, le procédé comporte la séquence d'étapes suivantes :
1) inclinaison du support (1) par rapport au plan de l'ouverture (2);
2) premier emboîtement d'une des deux extrémités (5) du support (1) dans la zone (7) correspondante de l'ouverture (2), l'extrémité (5) et la zone (7) correspondante étant associées à une grande course emboîtement (gce) ;
3) redressement du support (1) dans le plan de l'ouverture (2) ;
4) deuxième emboîtement de l'autre extrémité (6) du support (1) dans la zone (8) correspondante de l'ouverture (2), l'extrémité (6) et la zone (8) correspondante étant associées à une petite course emboîtement (pce) ;
la grande course d'emboîtement (gce) étant suffisamment grande pour que la taille (L) du support (1) diminue de la grande course d'emboîtement (gce) soit inférieure à la taille (h) de l'ouverture (2), pour rendre possible le deuxième emboîtement ;
la petite course d'emboîtement (pce) étant suffisamment petite pour que la taille (L) du support (1) diminue de la petite course d'emboîtement (pce) soit supérieure à la taille (h) de l'ouverture (2), pour que le premier emboîtement reste au moins partiellement maintenu après le deuxième emboîtement.

16. Procédé de montage selon la revendication 15, **caractérisé en ce que** le procédé comporte à la fin de la séquence d'étapes une étape supplémentaire de blocage, par fixation d'un élément (50) de blocage, du support (1) emboîté dans l'ouverture (2).

17. Procédé selon l'une quelconque des revendications 15 à 16, **caractérisé en ce que** les directions d'emboîtement (D1 et D2) ou de déboîtement des deux extrémités (5 et 6) opposées dans les zones (7 et 8) opposées correspondantes sont sensiblement parallèles au plan moyen de l'ouverture (2).

18. Support (1) comportant une partie intermédiaire (3) qui est destinée à porter un composant (30) et qui relie des extrémités (5 et 6) permettant le positionnement du support (1) au niveau d'une ouverture (2), au moins deux extrémités (5 et 6) opposées étant chacune en forme d'emboîtement, **caractérisé en ce que** les deux extrémités (5 et 6) sont du type femelle, **en ce que** les profondeurs (p1 et p2) des deux extrémités (5 et 6) sont égales respectivement à une grande course d'emboîtement (gce) et à une petite course d'emboîtement (pce) du support (1) dans l'ouverture (2), et **en ce que** la grande course d'emboîtement est suffisamment grande pour que la taille (L) du support diminue de la grande course d'emboîtement soit inférieure à la taille (h) de l'ouverture (2), et la petite course d'emboîtement (pce) est suffisamment petite pour que la taille (L) du support (1) diminuée de la petite course d'emboîtement (pce) soit supérieure à la taille (h) de l'ouverture (2).

19. Support selon la revendication 18, **caractérisé en ce que** les directions d'emboîtement (D1 et D2) des deux extrémités (5 et 6) opposées sont sensiblement parallèles au plan moyen du support (1).

20. Support selon la revendication 19 , **caractérisé en ce que** le support (1) est constitué de deux demi-pièces (10 et 11) dont le plan de jonction traverse la partie intermédiaire (3) et chacune des extrémités (5, 6).

21. Support selon la revendication 19, **caractérisé en ce que** le support (1) est constitué de deux demi-pièces (10 et 11) dont le plan de jonction traverse la partie intermédiaire (3) sans traverser les extrémités (5, 6).

22. Support selon l'une quelconque des revendications 18 à 21, **caractérisé en ce que** la partie intermédiaire (3) du support (1) comporte un logement (4) débouchant destiné à porter un composant (30).

23. Support selon l'une quelconque des revendications 18 à 22, **caractérisé en ce que** le support (1) est substantiellement rigide.

## Patentansprüche

1. Baugruppe bestehend zum einen aus einer Struktur (40), aufweisend eine Öffnung (2), welche Bereiche (7 und 8) aufweist, die die Positionierung eines Trägers (1) einer Komponente (30) auf dem Niveau der Öffnung (2) zulassen, und zum anderen einem Träger (1), der einen Zwischenabschnitt (3) aufweist, der zum Tragen einer Komponente (30) bestimmt ist und der Enden (5 und 6) verbindet, welche die Positionierung des Trägers (1) auf dem Niveau der Öffnung (2) erlauben, **dadurch gekennzeichnet, daß** mindestens zwei gegenüberliegende Bereiche (7 und 8) jeweils eine Steckverbindungsform vom Typ männlich oder weiblich h aben u nd m indestens z wei e ntgegengesetzte Enden (5 u nd 6 ) jeweils eine Steckverbindungsform vom Typ männlich oder weiblich haben, wobei die beiden Enden (5 und 6) zu den beiden Bereichen (7 und 8) passen, und daß ein Einsteckweg (gce, pce) die maximale Eindringtiefe eines Endes (5, 6) und des dazugehörigen B ereichs ( 7, 8) darstellt, wobei ein großer E insteckweg (gce) zu dem einen der Enden (5) und dem entsprechenden Bereich (7) gehört, wobei der große Einsteckweg (gce) genügend groß ist, damit die Größe (L) des Trägers (1) minus dem großen Einsteckweg (gce) kleiner als die Größe (h) der Öffnung (2) ist, und wobei ein kleiner Einsteckweg (pce) zu dem anderen Ende (6) und dem entsprechenden Bereich (8) gehört, wobei der kleine Einsteckweg (pce) genügend klein i st, d amit d ie G röße (L) d es T rägers (1) minus d em k leinen E insteckweg (pce) größer als die Größe (h) der Öffnung (2) ist.

2. Baugruppe nach Anspruch 1, **dadurch gekennzeichnet, daß** die Einsteckrichtungen (D1 und D2) der zwei entgegengesetzten Enden (5 und 6) in den entsprechenden gegenüberliegenden Bereichen (7 und 8) im wesentlichen parallel zur mittleren Ebene der Öffnung (2) sind.

3. Baugruppe nach Anspruch 2, **dadurch gekennzeichnet, daß** der Träger (1) aus zwei Halbstücken (10 und 11) besteht, deren Verbindungsebene den Zwischenabschnitt (3) und jedes der Enden (5, 6) durchquert.

4. Baugruppe nach einem der Ansprüche 1 bis 3, **dadurch gekennzeichnet, daß** der Zwischenabschnitt (3) des Trägers (1) eine einmündende Aufnahme (4) aufweist, die zum Tragen einer Komponente (30) bestimmt ist.

5. Baugruppe nach einem der Ansprüche 1 bis 4, **dadurch gekennzeichnet, daß** der Träger (1) im wesentlichen starr ist.

6. Baugruppe nach einem der Ansprüche 1 bis 5, **dadurch gekennzeichnet, daß** die beiden Enden (5 und 6) des Trägers (1) vom Typ weiblich sind und daß die Tiefen (p1 und p2) der beiden Enden (5 und 6) am großen Einsteckweg (gce) bzw. am kleinen Einsteckweg (pce) gleich sind.

7. Baugruppe nach einem der Ansprüche 1 bis 6, **dadurch gekennzeichnet, daß** der Träger (1), der die Komponente (30) trägt, die Öffnung (2) verschließt, wenn der Träger (1) in die Öffnung (2) der Struktur (40) gesteckt ist.

8. Baugruppe nach einem der Ansprüche 1 bis 7, **dadurch gekennzeichnet, daß** das Ende (5) und der entsprechende Bereich (7), denen der große Einsteckweg (gce) zugeordnet ist, in der eingesteckten Position einen Spielraum (e) bieten.

9. Baugruppe nach einem der Ansprüche 1 bis 8, **dadurch gekennzeichnet, daß** das Ende (6) und der entsprechende Bereich (8), denen der kleine Einsteckweg (pce) zugeordnet ist, in der eingesteckten Position keinen Spielraum bieten.

10. Gerät umfassend eine Baugruppe nach einem der Ansprüche 1 bis 9, **dadurch gekennzeichnet, daß** das Gerät auch eine Komponente (30) aufweist, die von dem Träger (1) getragen wird, und daß die Komponente (30) eine Anschlußkomponente ist.

11. Gerät nach Anspruch 10, **dadurch gekennzeichnet, daß** das Ende (5) und der entsprechende Bereich (7), denen der große Einsteckweg (gce) zugeordnet ist, höher im Gerät angeordnet sind als das Ende (6) und der entsprechende Bereich (8), denen der kleine Einsteckweg (pce) zugeordnet ist.

12. Gerät nach einem der Ansprüche 10 bis 11, **dadurch gekennzeichnet, daß** das Gerät ein Blockierungselement (50) aufweist, das den Träger (1) blockiert, wenn dieser in die Öffnung (2) gesteckt ist.

13. Gerät nach Anspruch 12, **dadurch gekennzeichnet, daß** das Blockierungselement (50) eine Ballastmasse (50) ist.

14. Gerät nach einem der Ansprüche 10 bis 13, **dadurch gekennzeichnet, daß** das Gerät eine Geschirrspülmaschine ist und daß die Komponente (30) ein Elektroventil ist.

15. Verfahren zum Montieren eines Trägers (1) an einer Struktur (40), wobei die Struktur (40) eine Öffnung (2) aufweist, die Bereiche (7 und 8) aufweist, die die Positionierung des Trägers (1) einer Komponente (30) auf dem Niveau der Öffnung (2) erlauben, wobei der Träger (1) einen Zwischenabschnitt (3) aufweist, der dazu bestimmt ist, eine Komponente (30) zu tragen, und welcher Enden (5 und 6) verbindet, die die Positionierung des Trägers (1) auf dem Niveau der Öffnung (2) erlauben, **dadurch gekennzeichnet, daß** mindestens zwei gegenüberliegende Bereiche (7 und 8) jeweils eine Steckverbindungsform vom Typ männlich oder weiblich haben und wobei mindestens zwei entgegengesetzte Enden (5 und 6) jeweils eine Steckverbindungsform vom Typ männlich oder weiblich haben, wobei die beiden Enden (5 und 6) jeweils zu den beiden Bereichen (7 und 8) gehören, und daß ein Einsteckweg (gce, pce) die maximale Eindringtiefe eines Endes (5, 6) und des entsprechenden Bereichs (7, 8) darstellt, wobei das Verfahren die Abfolge der folgenden Schritte aufweist:
1) Neigen des Trägers (1) in bezug auf die Ebene der Öffnung (2);
2) erstes Einstecken von einem der beiden Enden (5) des Trägers (1) in den entsprechenden Bereich (7) der Öffnung (2), wobei das Ende (5) und der entsprechende Bereich (7) über einen großen Einsteckweg (gce) verbunden sind;
3) Wiederaufrichten des Trägers (1) in die Ebene der Öffnung (2);
4) zweites Einstecken des anderen Endes (6) des Trägers (1) in den entsprechenden Bereich (8) der Öffnung (2), wobei das Ende (6) und der entsprechende Bereich (8) über einen kleinen Einsteckweg (pce) verbunden sind;
wobei der große Einsteckweg (gce) genügend g roß ist, damit die Größe ( L) des Trägers (1) minus den großen Einsteckweg (gce) kleiner ist als die Größe (h) der Öffnung (2), um das zweite Einstecken zu ermöglichen;
wobei der kleine Einsteckweg (pce) genügend klein ist, damit die Größe (L) des Trägers (1) minus den kleinen Einsteckweg (pce) größer ist als die Größe (h) der Öffnung (2), damit die erste Einsteckung mindestens teilweise gehalten bleibt nach dem zweiten Einstecken.

16. Verfahren zum Montieren nach Anspruch 15, **dadurch gekennzeichnet, daß** das Verfahren am Ende der Abfolge von Schritten zusätzlich einen Blockierschritt aufweist, indem ein Blockierungselement (50) zur Blockierung des in die Öffnung (2) gesteckten Trägers (1) angebracht wird.

17. Verfahren nach einem der Ansprüche 15 bis 16, **dadurch gekennzeichnet, daß** die Einsteck- (D1 und D2) oder Ausziehrichtungen der zwei entgegengesetzten Enden (5 und 6) in den entsprechenden gegenüberliegenden Bereichen (7 und 8) im wesentlichen parallel zur mittleren Ebene der Öffnung (2) sind.

18. Träger (1), der einen Zwischenbereich (3) aufweist, der dazu bestimmt ist, eine Komponente (30) zu tragen, und der Enden (5 und 6) verbindet, die die Positionierung d es T rägers (1) auf d em N iveau einer Öffnung ( 2) ermöglichen, wobei mindestens zwei entgegengesetzte Enden (5 und 6) jeweils eine Steckverbindungsform haben, **dadurch gekennzeichnet, daß** die beiden Enden (5 und 6) vom Typ weiblich sind, und dadurch, daß die Tiefen (p1 und p2) der zwei Enden (5 und 6) gleich einem großen Einsteckweg (gce) bzw. einem kleinen Einsteckweg (pce) des Trägers (1) in der Öffnung (2) sind, und daß der große Einsteckweg genügend groß ist, damit die Größe (L) des Trägers minus den großen Einsteckweg kleiner ist als die Größe (h) der Öffnung (2) und der kleine Einsteckweg (pce) genügend klein ist, damit die Größe (L) des Trägers (1) minus den kleinen Einsteckweg (pce) größer ist als die Größe (h) der Öffnung (2).

19. Träger nach Anspruch 18, **dadurch gekennzeichnet, daß** die Einsteckrichtungen (D1 und D2) der beiden entgegengesetzten Enden (5 und 6) im wesentlichen parallel zur mittleren Ebene des Trägers (1) sind.

20. Träger nach Anspruch 19, **dadurch gekennzeichnet, daß** der Träger (1) aus zwei Halbstücken (10 und 11) besteht, deren Verbindungsebene den Zwischenbereich (3) und jedes der Enden (5, 6) durchquert.

21. Träger nach Anspruch 19, **dadurch gekennzeichnet, daß** der Träger (1) aus zwei H albstücken (10 u nd 11) b esteht, d eren V erbindungsebene d en Z wischenbereich (3) durchquert, ohne die Enden (5, 6) zu durchqueren.

22. Träger nach einem der Ansprüche 18 bis 21, **dadurch gekennzeichnet, daß** der Zwischenbereich (3) des Trägers (1) eine einmündende Aufnahme (4) aufweist, die zum Tragen einer Komponente (30) bestimmt ist.

23. Träger nach einem der Ansprüche 18 bis 22, **dadurch gekennzeichnet, daß** der Träger (1) im wesentlichen starr ist.

## Claims

1. Assembly consisting of firstly a structure (40) comprising an opening (2) comprising areas (7 and 8) allowing the positioning of a support (1) for a component (30) at the opening (2), and secondly a support (1) comprising an intermediate part (3) which is intended to carry a component (30) and which connects ends (5 and 6) allowing the positioning of the support (1) at the opening (2), **characterised in that** at least two opposite areas (7 and 8) each have a fitting-together shape of the male or female type, and at least two opposite ends (5 and 6) each have a fitting-together shape of the male or female type, the two ends (5 and 6) corresponding respectively to the two areas (7 and 8), and **in that**, a fitting-together travel (gce, pce) being the maximum depth of interpenetration of an end (5, 6) and the corresponding area (7, 8), a long fitting-together travel (gce) is associated with one of the ends (5) and the corresponding area (7), the long fitting-together travel (gce) being sufficiently great for the size (L) of the support (1) minus the long fitting-together travel (gce) to be less than the size (h) of the opening (2), and a short fitting-together travel (pce) is associated with the other end (6) and the corresponding area (8), the short fitting-together travel (pce) being sufficiently short for the size (L) of the support (1) minus the short fitting-together travel (pce) to be greater than the size (h) of the opening (2).

2. Assembly according to Claim 1, **characterised in that** the fitting-together directions (D1 and D2) of the two opposite ends (5 and 6) in the corresponding opposite areas (7 and 8) are substantially parallel to the mid-plane of the opening (2).

3. Assembly according to Claim 2, **characterised in that** the support (1) consists of two half-pieces (10 and 11), the joint plane of which passes through the intermediate part (3) and each of the ends (5, 6).

4. Assembly according to any one of Claims 1 to 3, **characterised in that** the intermediate part (3) of the support (1) comprises an opening-out housing (9) intended to carry a component (30).

5. Assembly according to any one of Claims 1 to 4, **characterised in that** the support (1) is substantially rigid.

6. Assembly according to any one of Claims 1 to 5, **characterised in that** the two ends (5 and 6) of the support (1) are of the female type and **in that** the depths (p1 and p2) of the two ends (5 and 6) being equal respectively to the long fitting-together travel (gce) and the short fitting-together travel (pce).

7. Assembly according to any one of Claims 1 to 6, **characterised in that**, when the support (1) carrying the component (30) is fitted in the opening (2) in the structure (40), the support (1) blocks the opening (2).

8. Assembly according to any one of Claims 1 to 7, **characterised in that** the end (5) and the corresponding area (7) with which the long fitting-together travel (gce) is associated have a movement space (e) in the fitted-together position.

9. Assembly according to any one of Claims 1 to 8, **characterised in that** the end (6) and the corresponding area (8) with which the short fitting-together travel (pce) is associated do not have any movement space in the fitted-together position.

10. Apparatus comprising an assembly according to any one of Claims 1 to 9, **characterised in that** the apparatus also comprises a component (30) carried by the support (1) and **in that** the component (30) is a connection component.

11. Apparatus according to Claim 10, **characterised in that** the end (5) and the corresponding area (7) with which the long fitting-together travel (gce) is associated are situated higher in the apparatus than the end (6) and the corresponding area (8) with which the short fitting-together travel (pce) is associated.

12. Apparatus according to either one of Claims 10 to 11, **characterised in that** the apparatus comprises a locking element (50) locking the support (1) when the latter is fitted in the opening (2).

13. Apparatus according to Claim 12, **characterised in that** the locking element (50) is a ballasting mass (50).

14. Apparatus according to any one of Claims 10 to 13, **characterised in that** the apparatus is a dishwasher and **in that** the component (30) is a solenoid valve.

15. Method of mounting a support (1) on a structure (40), the structure (40) comprising an opening (2) comprising areas (7 and 8) allowing the positioning of a support (1) for a component (30) at the opening (2), the support (1) comprising an intermediate part (3) which is intended to carry a component (30) and which connects ends (5 and 6) allowing the positioning of the support (1) at the opening (2), **characterised in that** at least two opposite areas (7 and 8) each have a fitting-together shape of the male or female type, and at least two opposite ends (5 and 6) each have a fitting-together shape of the male or female type, the two ends (5 and 6) corresponding respectively to the two areas (7 and 8), and **in that**, a fitting-together travel (gce, pce) being the maximum depth of interpenetration of an end (5, 6) and the corresponding area (7, 8), the method comprises the following sequence of steps:
1) inclination of the support (1) with respect to the plane of the opening (2);
2) first fitting of one of the two ends (5) of the support (1) in the corresponding area (7) of the opening (2), the end (5) and the corresponding area (7) being associated with a long fitting-together travel (gce);
3) straightening up of the support (1) in the plane of the opening (2) ;
4) second fitting of the other end (6) of the support (1) in the corresponding area (8) of the opening (2), the end (6) and the corresponding area (8) being associated with a short fitting-together travel (pce);
the long fitting-together travel (gce) being sufficiently long for the size (L) of the support (1) minus the long fitting-together travel (gce) to be less than the size (h) of the opening (2), in order to make the second fitting-together possible;
the short fitting-together travel (pce) being sufficiently short so that the size (L) of the support (1) minus the short fitting-together travel (pce) to be greater than the size (h) of the opening (2), so that the first fitting-together remains at least partially maintained after the second fitting-together.

16. Mounting method according to Claim 15, **characterised in that** the method comprises, at the end of the sequence of steps, an additional step of locking, by fixing of a locking element (50), of the support (1) fitted in the opening (2).

17. Method according to either one of Claims 15 to 16, **characterised in that** the fitting-together directions (D1 and D2) or release directions of the two opposite ends (5 and 6) in the corresponding opposite areas (7 and 8) are substantially parallel to the mid-plane of the opening (2).

18. Support (1) comprising an intermediate part (3) which is intended to carry a component (30) and which connects ends (5 and 6) allowing the positioning of the support (1) at an opening (2), at least two opposite ends (5 and 6) each being in a fitting-together shape, **characterised in that** the two ends (5 and 6) are of the female type, **in that** the depths (p1 and p2) of the two ends (5 and 6) are equal respectively to a long fitting-together travel (gce) and a short fitting-together travel (pce) of the support (1) in the opening (2), and **in that** the long fitting-together travel is sufficiently long for the size (L) of the support minus the long fitting-together travel to be less than the size (h) of the opening (2), and the short-fitting together travel (pce) is sufficiently short for the size (L) of the support (1) minus the short fitting-together travel (pce) to be greater than the size (h) of the opening (2).

19. Support according to Claim 18, **characterised in that** the fitting-together directions (D1 and D2) of the two opposite ends (5 and 6) are substantially parallel to the mid-plane of the support (1).

20. Support according to Claim 19, **characterised in that** the support (1) consists of two half-pieces (10 and 11), the joint plane of which consists of the intermediate part (3) and each of the ends (5, 6).

21. Support according to Claim 19, **characterised in that** the support (1) consists of two half-pieces (10 and 11) whose joint plane passes through the intermediate part (3) without passing through the ends (5, 6).

22. Support according to any one of Claims 18 to 21, **characterised in that** the intermediate part (3) of the support (1) comprises an opening-out housing (4) intended to carry a component (30).

23. Support according to any one of Claims 18 to 22, **characterised in that** the support (1) is substantially rigid.
